# EUROPÄISCHE PATENTSCHRIFT

(11) **EP 1 880 139 B1**
(45) Veröffentlichungstag und Bekanntmachung des Hinweises auf die Patenterteilung: **29.04.2009**
(21) Anmeldenummer: 06722835.3
(22) Anmeldetag: 05.05.2006
(51) Int. Cl.: F21V 7/00, F21V 5/04, F21V 14/02

(54) **LED-BELEUCHTUNGSMODUL**
LED ILLUMINATION MODULE
MODULE D'ECLAIRAGE A LED

(30) Priorität: 12.05.2005 DE 202005007500 U
(43) Veröffentlichungstag der Anmeldung: 23.01.2008
(73) Patentinhaber: Zweibrüder Optoelectronics GmbH, 42699 Solingen (DE)
(72) Erfinder: OPOLKA, Rainer, 42699 Solingen (DE); TIMINGER, Andreas, 80807 München (DE)
(74) Vertreter: Vomberg, Friedhelm
(86) Internationale Anmeldenummer: PCT/DE2006/000777
(87) Internationale Veröffentlichungsnummer: WO 2006/119735

(56) Entgegenhaltungen:
- EP-A- 0 311 327
- US-A- 2 215 900
- US-A- 2 254 962
- US-A1- 2002 080 615

## Beschreibung

Die Erfindung betriff ein LED-Beleuchtungsmodul mit einer LED sowie einer rotationssymmetrischen einstückigen lichttransparenten Vorsatzoptik, die einen inneren Sammellinsenteil und einen äußeren Reflektorteil sowie eine rückwärtige sacklochartige Öffnung besitzt.

Solche LED-Beleuchtungsmodule werden beispielsweise in Taschenlampen verwendet. Die nach dem Stand der Technik bekannten Taschenlampen, die mit einer Glühlampe ausgestattet sind, besitzen z. T. ein sich zur Stirnfläche konisch erweiternden Lampenkopf, in dessen Innerem ein meist parabolisch ausgebildeter Hohlspiegel angeordnet ist, in dessen Brennpunkt die Glühlampe bzw. deren Glühwendel angeordnet ist. Durch diese Anordnung soll eine optimale Lichtausbeute gewährleistet sein. Nachteiligerweise können solche Hohlspiegelflächen leicht verschmutzen oder es kann die Spiegeloberfläche durch Korrosionseffekte verblassen, so dass die Reflektion des Lichtes schwächer wird.

In jüngerer Zeit sind Taschenlampen auf den Markt gekommen, die mit einer Leuchtdiode ausgestattet sind. Leuchtdioden verbrauchen deutlich weniger Strom als Glühlampen und lassen sich zumeist mit einer geringeren Betriebsspannung betreiben, so dass kleine Batteriekörper (Mignon-Zellen) als Stromquelle ausreichen. Insbesondere können durch Verwendung von Leuchtdioden Taschenlampen in kleinerer Bauart gefertigt werden, so dass diese bequem als Schlüsselanhänger oder ähnliches mitführbar sind. Neben der geringeren Stromaufnahme erweisen sich Leuchtdioden konstruktionsbedingt auch als besonders stoß- und schlagunempfindlich. Zudem besitzen Leuchtdioden eine extrem lange Lebensdauer, so dass ein in früherer Zeit häufig notwendiger Glühlampenwechsel entfällt. Auch bei Leuchtdioden als Lichtquelle soll die gegebene Lichtemission optimal ausgenutzt werden. Die grundsätzlich mögliche Verwendung eines Reflektors, die teilweise in Lampen zu finden ist, hat die bereits genannten Nachteile. Zudem ist es wünschenswert, auch dieses Bauteil einsparen zu können.

In einigen der nach dem Stand der Technik bekannten Taschenlampen ist an der Lichtaustrittsfläche eine Sammellinse angeordnet, die in einer Stellung, in der der Ort der Lichtemissionen im Brennpunkt dieser Sammellinse angeordnet ist, im wesentlichen ein paralleles Lichtbündel abstrahlen lässt. In einer Weiterentwicklung ist auch ein längsaxial verschiebbarer Lampenkopf vorgeschlagen worden, der die Stellung der Sammellinse zu der LED variieren lässt. Hierdurch lässt sich die Lichtbündelcharakterisitik in gewissen Grenzen verändern. Diese Bauform kann jedoch nur bei solchen Leuchtdioden eingesetzt werden, deren Abstrahlung bereits nach vorne gebündelt ist. Wenn die Leuchtdioden auch relevante Anteile des Lichtes zur Seite, also unter hohem Winkel zu ihrer Achse abstrahlen, wird dieses Licht nicht genutzt. Heutige Hochleistungsleuchtdioden sind z. T. so gebaut, dass die Abstrahlung unter einem großen Winkelbereich zur Achse austritt. Für solche Leuchtdioden sind Vorsatzoptiken sinnvoll.

Nach dem Stand der Technik sind Linsenkörper bekannt, die prismen- oder strahlenartig massiv mit einer ebenen oder leicht konvex gewölbten Stirnfläche ausgebildet sind. An der Rückseite besitzen diese Linsenkörper eine Ausnehmung, in welche der LED-Glaskörper hineinragt. Die Ringfläche des LED-Sockels liegt hierbei plan an der korrespondierenden Ringfläche des Linsenkörpers an, wobei der Lichtemissionspunkt der LED derart ortsfest angeordnet wird, dass das im Bereich der optischen Achse zur Apertur hin ausgesandte Licht über die Kollimatorwirkung zu einem parallelen Lichtstrahlenbündel gebrochen werden soll. Das unter einem größeren Winkel zur optischen Achse ausgesandte Licht wird bei Überschreiten des sogenannten Grenzwinkels total reflektiert und entsprechend der Oberflächenkrümmung sowie des sich hieraus ergebenden Reflektionswinkels abgelenkt. Bei einer solchen, beispielsweise aus der US 6,478,453 B2 oder US 6,547,423 B2 bekannte Vorsatzoptik ist die Strahlungscharakteristik der Lampe festgelegt.

Ein anderer Linsenkörper ist aus der US 2,254,962 bekannt. Die Linse weist eine Öffnung zur Aufnahme einer Lichtquelle auf. Ferner ist mittig der Linse ein Sammellinsenteil angeordnet, der von einem elliptisch geformten Reflektor umgeben ist.

Es ist Aufgabe der vorliegenden Erfindung, ein aus einer LED sowie einer Vorsatzoptik bestehendes Beleuchtungsmodul weiterzuentwickeln.

Diese Aufgabe wird durch das LED-Beleuchtungsmodul nach Anspruch 1 gelöst.

Die rotationssymmetrische einstückige lichttransparente Vorsatzoptik besitzt einen inneren Sammellinsenteil und einen äußeren Reflektorteil und eine rückseitige sacklochartige Öffnung, die durch eine kegelige oder im Querschnitt bogenförmige, konische Mantelfläche und einer konvex gewölbten Grundfläche begrenzt wird und die einen Manteldurchmesser besitzt, der eine entlang der optischen Achse der Vorsatzlinse längsaxiale Verschiebung des LED-Körpers in der Öffnung erlaubt. Hierunter ist gemeint, dass die längsaxiale Verschiebung der gesamten, aus dem LED-Glaskörper sowie dem Sockel bestehende Anordnung in der sacklochartigen Bohrung möglich ist, so dass durch eine Relativbewegung der LED zu der sacklochartigen Bohrung entlang der optischen Achse unterschiedliche Strahlungscharakteristiken mit unterschiedlichen Kegelwinkeln der Lichtstrahlungsbündel variabel einstellbar sind. Erfindungsgemäß ist vorgesehen, dass der kleinste Durchmesser der kegeligen Öffnung ≥ 9 mm ist und die Gesamthöhe der Vorsatzoptik zwischen 9 mm und 16 mm liegt. Damit wird ermöglicht, dass alle gängigen Leuchtdioden einschließlich Sockel in der Öffnung längsaxial verfahrbar sind, auch dergestalt, dass die LED mitsamt Sockel in die hintere Öffnung eingeschoben werden kann. Die Gesamthöhe der Vorsatzoptik soll zwischen 9 mm und 16 mm liegen, was durch Kombination eines Sammellinsenteils mit einem äußeren Reflektorteil möglich ist.

Der Sammellinsenteil besitzt eine konvex gewölbte Grundfläche als Lichteintrittsfläche und eine vorderseitige, ebenfalls konvex gewölbte Lichtaustrittsfläche. Der sich im Rahmen der einstückigen Vorsatzoptik außen unmittelbar anschließende Reflektorteil wird im Wesentlichen durch die Mantelfläche der sacklochartigen Öffnung als Lichteintrittsfläche, einer äußere schalenförmige Mantelfläche als das Licht total reflektierende Fläche und eine vordere kegelförmige Lichtaustrittsfläche gebildet. Alle Lichteintritts- und Lichtaustrittsflächen brechen schräg auftreffende Lichtstrahlen derart, dass das von der LED ausgestrahlte Licht im Wesentlichen vollständig, insbesondere zu mehr als 85% nach vorn abgestrahlt wird und durch die längsaxiale Verschiebung der gesamten LED eine Lichtkegeländerung von einem Lichtkegel mit einem Kegelwinkel ≤ 12° bis zu einem Kegelwinkel ≥20° erzeugbar ist. In mindestens einer relativen LED-Stellung zur sacklochartigen Öffnung der Vorsatzoptik ist ein innerer Lichtkegelbereich über eine Querschnittsfläche senkrecht zur optischen Achse homogen ausleuchtbar, vorzugsweise dergestalt, dass in 2,5 m Entfernung ein Kreis von 0,80 m im Durchmesser homogen ausgeleuchtet wird. Da es nur auf die Relativverschiebung der LED zu der Vorsatzoptik ankommt, kann dieses Ziel entweder durch eine längsaxial verschiebbare Vorsatzoptik bei fest montierter LED oder durch eine längsaxial verschiebbare LED bei fest montierter Vorsatzoptik oder durch kombinierte Verschiebung der Vorsatzoptik sowie der LED erreicht werden.

Bevorzugt wird die Lösung derart gewählt, dass die Vorsatzoptik in einem längsaxial gegenüber einem übrigen Lampenkörper, in dem auch die LED fest installiert ist, verschiebbaren Lampenkopf angeordnet ist. Ggf. kann hierzu eine längsaxiale oder wendelförmige Führung vorgesehen sein.

Die Verschiebung der LED jeweils aus dem Brennpunkt bzw. aus einer Brennpunktebene eines Linsenkörpers in beide Richtungen, wodurch sich enge oder weite Abstrahlungen ergeben, d. h. Lichtstrahlenbündel mit kleinerem oder größerem Durchmesser, ist im Prinzip nach dem Stand der Technik bekannt. Allerdings lag das Bestreben bisher im Wesentlichen darin, ein Lichtstrahlenbündel mit einer weitgehend parallelen Schar von einzelnen Lichtstrahlen zu erzeugen. Bei einer angestrebten strengen Parallelität der Lichtstrahlen wäre jedoch das ausgeleuchtete Feld bei Annahme einer punktförmigen Lichtquelle auf den Durchmesser der Vorsatzoptik begrenzt. Verschiebungen der LED aus der Brennebene führen zwar zu einer Aufweitung des Lichtkegels, jedoch nimmt die Lichtstärke mit wachsender Entfernung von der optischen Achse nach radial außen ab. Durch Ausbildung der Vorsatzoptik nach Art einer Fresnel-Linse mit einem Sammellinsenteil sowie einem Reflektorteil kann die Kollimatoreigenschaft der Sammellinse mit der Reflektoreigenschaft des äußeren Vorsatzoptikteils in der Weise kombiniert werden, dass konvergierende wie divergierende Lichtstrahlen in bestimmten Stellungen der Leuchtdiode zu der Vorsatzoptik eine homogene Fläche ausleuchten, insbesondere in 2,5 m Entfernung in einem Durchmesser von 80 cm.

Die das Licht brechenden oder total reflektierenden Flächen sind mittels eines 2 D-Maßschneiderverfahren berechenbar.

Weiterbildungen der Erfindung sind in den Unteransprüchen beschrieben.

So wird der Neigungswinkel, unter dem die Lichtaustrittsfläche des Reflektorteils gegen eine vertikal zur optischen Achse angeordnet ist, zwischen 35° und 40°, vorzugsweise bei 37° gewählt. Vorzugsweise ist der Innendurchmesser des

Sammellinsenteils maximal 1 mm größer als der größte Durchmesser der Öffnung der Vorsatzoptik.

Der Reflektorteil kann nach einer weiteren Ausgestaltung der Erfindung äußere Randflächenstücke aufweisen, die parallel zur optischen Achse der Vorsatzoptik angeordnet sind. Hiermit wird gewährleistet, dass die Entstehung von Streulicht im Randbereich verhindert wird.

Der Reflektorteil kann ferner äußere Ringflächenstücke aufweisen, die ringsum die Öffnung und senkrecht zur optischen Achse angeordnet sind und/oder die vorderseitig außen und senkrecht zur optischen Achse angeordnet sind. Insbesondere wird das Verhältnis des Durchmessers der Vorsatzoptik zu deren Höhe zwischen 0,4 und 0,5 und vorzugsweise zwischen 0,44 und 0,49 gewählt. Das Verhältnis der Dicke der inneren Sammellinse zu der Höhe der Vorsatzoptik liegt optimalerweise zwischen 0,6 und 0,65, vorzugsweise bei 0,614. Das Verhältnis der Durchmesser des inneren Sammellinsenteils zu dem Durchmesser der Vorsatzoptik liegt zwischen 0,5 und 0,55. Schließlich besitzt der innere Sammellinsenteil eine Lichtaustrittsfläche, deren Krümmungsradius kleiner ist als der Krümmungsradius der Lichteintrittsfläche. Der Sammellinsenteil hat erfindungsgemäß einen Öffnungswinkel von mindestens 40°, vorzugsweise 42°.

Die Vorsatzoptik besteht vorzugsweise aus Kunststoff, insbesondere PMMA oder Glas.

Weitere Vorteile der Erfindung werden anhand der Zeichnungen erläutert. Es zeigen
- Fig. 1 bis 4: jeweils unterschiedliche Strahlungscharakteristiken mit zwei unterschiedlichen Vorsatzoptiken in einer schematischen Darstellung und
- Fig. 5: einen Querschnitt durch eine konkrete Vorsatzoptik nach der vorliegen- den Erfindung.

Die Vorsatzoptik, die als Linsenkörper wirkt, besitzt eine rückseitige sacklochartige Öffnung 11, die durch eine kegelige Mantelfläche 12 sowie eine konvex gewölbte Grundfläche 13 begrenzt wird. Diese Grundfläche 13 ist auch die Lichteintrittsfläche eines inneren Sammellinsenteils 14, der vorderseitig eine konvex gewölbte Lichtaustrittsfläche 15 besitzt. Der Sammellinsenteil 14 wird umringt von einem Reflektorteil 16, der im Wesentlichen durch die Mantelfläche 12 als Lichteintrittsfläche sowie eine äußere schalenförmige Mantelfläche 17 als das Licht total reflektierende Fläche und eine vordere kegelförmige Lichtaustrittsfläche 18 gebildet wird. Wie dargestellt kann der Reflektorteil 16 noch Wandstücke 19, die parallel zu einer optischen Achse liegen besitzen, ferner Randbereiche 21, 22, die senkrecht zur optischen Achse liegen. Der Gesamtdurchmesser der in Fig. 5 dargestellten Vorsatzoptik kann beispielsweise 20 mm, 25 mm oder 36 mm betragen, jeweils bei einer Bauhöhe von 9 mm, 11 mm oder 16 mm. Die Öffnung 11 ist wo breit bzw. der Durchmesser dieser Öffnung ist so groß, dass eine LED 23, die in Fig. 5 schematisch angedeutet ist, mitsamt Sockel entlang der optischen Achse (siehe Doppelpfeil 24) verschoben werden kann. Unterschiedliche Strahlungscharakteristiken ergeben sich aus den Fig. 1 bis 4. Eine relativ enge Bündelung mit einer beispielsweise in 2,5 m homogen ausgeleuchteten Kreisfläche von 0,8 m ergibt sich bei einer Stellung gemäß Fig. 1. Das von der LED 23 imitierte Licht wird, soweit es auf die Lichteintrittsfläche 13 trifft, gebrochen und verlässt mit einer abermaligen Lichtbrechung den Sammellinseninnenteil 14 durch die Lichtaustrittsfläche 15. Die Randstrahlen gelangen über die Kegelfläche 12, wo sie eine Brechung erfahren, auf die Mantelaußenflächen 17, wo sie total reflektiert werden und schließlich nach Brechung an der Lichtaustrittsfläche 18 nach vorne auftreten. Die mit der Vorsatzoptik 10 und der Linse 23 in der dargestellten Stellung erhaltene Strahlcharakteristik besteht aus einem relativ eng gebündelten Lichtkegel mit kleinem Kegelwinkel.

Bei der Stellung der LED 23 gemäß Fig. 2, in der die LED weiter in die Öffnung 11 hinein geschoben ist, ergibt sich hingegen eine Abstrahlcharakteristik, bei der die aus dem Sammellinsenteil 14 gebrochenen Lichtstrahlen divergieren und die aus dem Reflektorteil stammenden Lichtstrahlen konvergieren, was sich durch unterschiedliche Berechnungs- und Reflektionswinkel ergibt.

In Fig. 1 und 2 wurde eine Linse in einer relativ flachen Bauweise verwendet. Die in Fig. 3 und 4 dargestellte Linse unterscheidet sich hiervon durch eine größere Bauhöhe, bei der die Mantelflächen 17 "nach vorn und hinten" verlängert worden sind, so dass sich ein relativ tieferes 'Sackloch 11 und ein weiterer Überstand der vorderen Flächen 18 gegenüber der inneren Lichtaustrittsfläche 15 ergibt. In Fig. 3 und Fig. 4 ist die Leuchtdiode 23 jeweils in unterschiedlichen Stellungen zur Vorsatzoptik 10 dargestellt, woraus sich entsprechend andere Lichtcharakteristiken ergeben.

Im Rahmen der vorliegenden Erfindung sind auch Abwandlungen dergestalt möglich, dass die Flächen 12 sphärisch oder asphärisch und die Flächen 14 und 15 sphärisch oder flach (und nicht wie dargestellt asphärisch) ausgebildet sein können.

Die Vorsatzoptik besteht vorzugsweise aus PMMA und lässt sich insbesondere in 12 V Stranlern sowie in Taschenlampen verwenden.

## Patentansprüche

1. LED-Beleuchtungsmodul mit einer Leuchtdiode (LED) (23) sowie einer rotationssymmetrischen, einstückigen, lichttransparenten Vorsatzoptik (10) mit einem inneren Sammellinsenteil (14) und einem äußeren Reflektorteil (16)
mit einer rückseitigen sacklochartigen Öffnung (11), die durch eine kegelige oder im Querschnitt bogenförmige, konische Mantelfläche (12) und einer konvex gewölbten Grundfläche (13) begrenzt wird und die einen Manteldurchmesser besitzt, der eine entlang der optischen Achse (20) der Vorsatzlinse (10) längsaxiale Verschiebung des LED-Körpers (23) in der Öffnung (11) erlaubt,
wobei der Sammellinsenteil (14) durch die konvex gewölbte Grundfläche (13) als Lichteintrittsfläche und eine Vorderseite, ebenfalls konvex gewölbte Lichtaustrittsfläche (15) und
der Reflektorteil (16) im Wesentlichen durch die Mantelfläche (12) der Öffnung als Lichteintrittsfläche, eine äußere schalenförmige Mantelfläche (17) als das Licht total reflektierende Fläche und eine vordere kegelförmige Lichtaustrittsfläche (18) gebildet wird,
**dadurch gekennzeichnet, dass**
der kleinste Durchmesser einer kegeligen Öffnung ≥ 9 mm ist und/oder die Gesamthöhe der Vorsatzoptik zwischen 9 mm und 16 mm liegt, so dass alle Lichteintritts- und Lichtaustrittsflächen (12, 13, 15, 18) die schräg auftreffenden Lichtstrahlen derart brechen, dass das von der LED ausgestrahlte Licht im Wesentlichen vollständig, insbesondere zu mehr als 85% nach vorn abgestrahlt wird und durch die längsaxiale Verschiebung der LED (23) eine Lichtkegeländerung von einem Lichtkegel mit einem Kegelwinkel ≤ 12° bis zu einem Kegelwinkel ≥ 20° erzeugbar ist und wobei in mindestens einer LED-Stellung zur Öffnung (11) der Vorsatzoptik (10) ein innerer Lichtkegelbereich über eine Querschnittsfläche senkrecht zur optischen Achse homogen ausgeleuchtet wird, vorzugsweise in 2,5 m Entfernung ein Kreis von 0,80 m im Durchmesser homogen ausgeleuchtet wird.

2. LED-Beleuchtungsmodul nach Anspruch 1, **dadurch gekennzeichnet, dass** der Neigungswinkel (α) unter dem die Lichtaustrittsfläche (18) des Reflektorteils (16) gegen eine vertikal zur optischen Achse (20) angeordnet ist, zwischen 35° und 40°, vorzugsweise bei 37° liegt.

3. LED-Beleuchtungsmodul nach einem der Ansprüche 1 bis 2, **dadurch gekennzeichnet, dass** der Durchmesser des Sammellinsenteils maximal 1 mm größer ist als der größte Durchmesser der Öffnung (11) der Vorsatzoptik (10).

4. LED-Beleuchtungsmodul nach einem der Ansprüche 1 bis 3, **dadurch gekennzeichnet, dass** der Reflektorteil (16) äußere Ringflächenstücke (19) aufweist, die parallel zur optischen Achse der Vorsatzoptik angeordnet sind.

5. LED-Beleuchtungsmodul nach einem der Ansprüche 1 bis 4, **dadurch gekennzeichnet, dass** der Reflektorteil (16) äußere Ringflächenstücke (21, 22) aufweist, die ringsum die Öffnung (11) und senkrecht zur optischen Achse angeordnet sind und/oder die vorderseitig außen und senkrecht zur optischen Achse angeordnet sind.

6. LED-Beleuchtungsmodul nach einem der Ansprüche 1 bis 5, **dadurch gekennzeichnet, dass** das Verhältnis des Durchmessers der Vorsatzoptik zu deren Höhe zwischen 0,4 und 0,5 liegt, vorzugsweise zwischen 0,44 und 0,49.

7. LED-Beleuchtungsmodul nach einem der Ansprüche 1 bis 6, **dadurch gekennzeichnet, dass** das Verhältnis der Dicke der inneren Sammellinse zu der Höhe der Vorsatzoptik zwischen 0,6 und 0,65, vorzugsweise bei 0,614 liegt und/oder das Verhältnis der Durchmesser des inneren Sammellinsenteils zu dem Durchmesser der Vorsatzoptik zwischen 0,5 und 0,55 liegt.

8. LED-Beleuchtungsmodul nach einem der Ansprüche 1 bis 7, **dadurch gekennzeichnet, dass** der innere Sammellinsenteil (14) eine Lichtaustrittsfläche (15) hat, deren Krümmungsradius kleiner ist als der Krümmungsradius der Lichteintrittsfläche (13) und/oder einen Öffnungswinkel von ≥ 40°, vorzugsweise 42° aufweist.

9. LED-Beleuchtungsmodul nach einem der Ansprüche 1 bis 8, **dadurch gekennzeichnet, dass** die Vorsatzoptik aus Kunststoff, vorzugsweise PMMA, oder Glas besteht.

## Claims

1. LED illumination module provided with a light-emitting diode (LED) (23) as well as with a rotationally symmetrical, one-piece, light-transparent adapter lens (10) with an inner converging lens part (14) and an outer reflector part (16), with a rearwardly open blind hole (11) which is defined by a frustoconical or conical surface (12) with an arcuate shape and by a convex base surface (13) and which has an inner diameter allowing for longitudinal movement of the LED body (23) along the optical axis (20) of the adapter lens (10) within the hole (11), wherein the converging lens part (14) is formed by the convex base surface (13) as a light incidence region and by a front light output region (15) that is also convex, and wherein the reflector part (16) is essentially formed by the surface (12) of the opening as light incidence region, by an outer annular surface (17) that reflects the light totally and a front, frustoconical, light output surface (18), **characterised in that** the smallest diameter of a frustoconical hole is ≥ 9 mm and/or the total length of the adapter lens is between 9 mm and 16 mm, so that all the light incidence and output surfaces (12, 13, 15, 18) refract the light rays with inclined incidence angle such that the light emitted by the LED is essentially completely, in particular to more than 85%, emitted to the front and that, by movement of the LED (23) along the longitudinal axis, a light cone modification of a light cone with a cone angle of ≤ 12° up to a cone angle of ≥ 20° can be generated and wherein in at least one position of the LED relative to the hole (11) of the adapter lens (10) an inner section of the light cone over a cross section surface perpendicular to the optical axis is homogeneously illuminated, preferably a circle of 0,8 m in a diameter at a distance of 2,5 m is homogeneously illuminated.

2. LED illumination module according to claim 1 **characterised in that** an inclination angle (α) of the reflector part (16) which is set relative to a perpendicular to the optical axis (20) is between 35° and 40°, preferably at 37 °.

3. LED illumination module according to one of the claims 1 or 2 **characterised in that** the diameter of the converging lens part is at most 1 mm larger than the largest diameter of the hole (11) of the adapter lens (10).

4. LED illumination module according to one of the claims 1 to 3 **characterised in that** the reflector part (16) has an outer annular surface (19) extending parallel to the optical axis of the adapter lens.

5. LED illumination module according to one of the claims 1 to 4 **characterised in that** the reflector part (16) has outer annular surface (21, 22) that extend around the hole (11) and perpendicular to the optical axis and/or that are arranged on the outside of the front face and perpendicular to the optical axis.

6. LED illumination module according to one of the claims 1 to 5 **characterised in that** the ratio of the diameter of the adapter lens to its length is between 0.4 and 0.5, preferably between 0,44 and 0,49.

7. LED illumination module according to one of the claims 1 to 6 **characterised in that** the ratio of the thickness of the inner converging lens to the length of the adapter lens is between 0.6 and 0.65, preferably 0.614, and/or the ratio between the diameter of the inner converging lens part to the diameter of the adapter lens is between 0.5 and 0.55.

8. LED illumination module according to one of the claims 1 to 7, **characterised in that** the inner converging lens part (14) has a light output region (15) which radius of curvature is smaller than a radius of curvature of the light incidence region (13) and/or the converging lens part (14) has an opening angle of ≥ 40°, preferably 42°.

9. LED illumination module according to one of the claims 1 to 8 **characterised in that** the adapter lens is made of plastic, preferable PMMA, or of glass.

## Revendications

1. Module d'éclairage à DEL comprenant une diode électroluminescente (DEL) (23) ainsi qu'une optique additionnelle (10) à symétrie de révolution, monobloc et transparente qui comprend une partie intérieure de lentille convergente (14) et une partie extérieure de réflecteur (16) avec une ouverture arrière (11) de type trou borgne qui est délimitée par une surface latérale (12) conique ou conique et arquée en coupe transversale ainsi que par une surface de base (13) bombée de façon convexe, et qui présente un diamètre de surface latérale permettant une translation du corps DEL (23) à l'intérieur de ladite ouverture (11) dans le sens de l'axe longitudinal suivant l'axe optique (20) de ladite optique additionnelle (10), ladite partie de lentille convergente (14) étant formée par la surface de base convexe (13) en tant que surface d'entrée de lumière et par une surface avant de sortie de lumière (15) qui est, elle aussi, bombée de façon convexe, et ladite partie de réflecteur (16) étant formée pour l'essentiel par la surface latérale (12) de ladite ouverture en tant que surface d'entrée de lumière, par une surface latérale extérieure (17) en forme de cuvette en tant que surface réfléchissant complètement la lumière ainsi que par une surface avant conique de sortie de lumière (18), **caractérisé par le fait que** le diamètre le plus petit d'une ouverture conique est supérieur ou égal à 9 mm et/ou la hauteur totale de ladite optique additionnelle est comprise entre 9 mm et 16 mm de sorte que l'ensemble des surfaces d'entrée et de sortie de lumière (12, 13, 15, 18) réfractent les rayons lumineux à incidence oblique de telle façon que la lumière émise par la DEL est rayonnée pour l'essentiel complètement vers l'avant, en particulier pour plus de 85 %, et que la translation de la DEL (23) dans le sens de l'axe longitudinal permet de provoquer un changement du cône lumineux, à savoir d'un cône lumineux présentant un angle de cône inférieur ou égal à 12° jusqu'à un angle de cône supérieur ou égal à 20°, et, dans au moins une position de la DEL par rapport à l'ouverture (11) de ladite optique additionnelle (10), une zone intérieure de cône lumineux étant éclairée de manière homogène sur une surface de section perpendiculaire à l'axe optique, de préférence, à une distance de 2,5 m, un cercle d'un diamètre de 0,80 m étant éclairé de façon homogène.

2. Module d'éclairage à DEL selon la revendication 1, **caractérisé par le fait que** l'angle d'inclinaison (α) sous lequel la surface de sortie de lumière (18) de ladite partie de réflecteur (16) est disposée par rapport à une verticale à l'axe optique (20) est compris entre 35° et 40°, de préférence il est de 37°.

3. Module d'éclairage à DEL selon l'une quelconque des revendications 1 à 2, **caractérisé par le fait que** le diamètre de la partie de lentille convergente est au maximum 1 mm plus grand que le plus grand diamètre de l'ouverture (11) de ladite optique additionnelle (10).

4. Module d'éclairage à DEL selon l'une quelconque des revendications 1 à 3, **caractérisé par le fait que** ladite partie de réflecteur (16) présente des parties extérieures de surface annulaire (19) qui sont disposées parallèlement à l'axe optique de l'optique additionnelle.

5. Module d'éclairage à DEL selon l'une quelconque des revendications 1 à 4, **caractérisé par le fait que** la partie de réflecteur (16) présente des parties extérieures de surface annulaire (21, 22) qui sont disposées autour de l'ouverture (11) et perpendiculairement à l'axe optique et/ou qui sont disposées extérieurement sur la face avant et perpendiculairement à l'axe optique.

6. Module d'éclairage à DEL selon l'une quelconque des revendications 1 à 5, **caractérisé par le fait que** le rapport du diamètre de l'optique additionnelle à la hauteur de celle-ci est compris entre 0,4 et 0,5, de préférence entre 0,44 et 0,49.

7. Module d'éclairage à DEL selon l'une quelconque des revendications 1 à 6, **caractérisé par le fait que** le rapport de l'épaisseur de la lentille convergente intérieure à la hauteur de l'optique additionnelle est compris entre 0,6 et 0,65, de préférence il est de 0,614, et/ou que le rapport du diamètre de la partie intérieure de lentille convergente au diamètre de l'optique additionnelle est compris entre 0,5 et 0,55.

8. Module d'éclairage à DEL selon l'une quelconque des revendications 1 à 7, **caractérisé par le fait que** la partie intérieure de lentille convergente (14) présente une surface de sortie de lumière (15) dont le rayon de courbure est plus petit que le rayon de courbure de la surface d'entrée de lumière (13) et/ou présente un angle d'ouverture supérieur ou égal à 40°, de préférence de 42°.

9. Module d'éclairage à DEL selon l'une quelconque des revendications 1 à 8, **caractérisé par le fait que** ladite optique additionnelle est réalisée en matière plastique, de préférence en PMMA, ou en verre.
